# EUROPÄISCHE PATENTSCHRIFT

(11) **EP 0 318 480 B1**
(45) Veröffentlichungstag und Bekanntmachung des Hinweises auf die Patenterteilung: **27.03.1991**
(21) Anmeldenummer: 87904493.1
(22) Anmeldetag: 10.07.1987
(51) Int. Cl.: B25D 16/00, B25D 17/06, B25D 11/00, B23B 45/16

(54) **SCHLAGWERKABSCHALTUNG**
DEVICE FOR SWITCHING OFF PERCUSSION TOOLS
DISPOSITIF D'ARRET D'OUTILS A PERCUSSION

(30) Priorität: 16.08.1986 DE 3627869
(43) Veröffentlichungstag der Anmeldung: 07.06.1989
(73) Patentinhaber: ROBERT BOSCH GMBH, 70442 Stuttgart (DE)
(72) Erfinder: KALTENECKER, Johann, D-7022 Leinfelden-Echterdingen (DE); MEIXNER, Gerhard, D-7022 Leinfelden-Echterdingen (DE); MÜTSCHELE, Hans-Ulrich, D-7000 Stuttgart 80 (DE); RAUSER, Ulrich, D-7000 Stuttgart 1 (DE); WANNER, Karl, D-7022 Leinfelden-Echterdingen (DE)
(86) Internationale Anmeldenummer: DE8700309
(87) Internationale Veröffentlichungsnummer: WO8801219

(56) Entgegenhaltungen:
- CH-A- 636 796
- DE-A- 3 039 669
- DE-A- 3 307 521
- DE-A- 3 624 153
- GB-A- 2 085 795

## Beschreibung

Aus der früheren Anmeldung DE-A-3624153, die nach dem Prioritätsdatum veröffentlicht wurde, ist bereits ein Bohrhammer mit pneumatischem Schlagwerk bekannt, das mit einer Fangeinrichtung für den hin- und hergehenden Schläger ausgestattet ist. Dabei greifen hakenförmige Halteelemente in eine Nut des Schlägers, wenn der Bohrhammer vom Gestein abgehoben wird. Ein willkürliches Abschalten des Schlagwerks von außen, z.B. zum reinen Bohren, ist mit dieser Fangeinrichtung jedoch nicht möglich.

Zur willkürlichen Abschaltung des Schlagwerks kann zwar gemäß DE-A- 30 39 669 die Keilwellenverzahnung der Taumelscheibe extern durch Umlegen eines Hebels außer Eingriff mit der Antriebsverzahnung auf einer besonderen Zwischenwelle gebracht werden, jedoch erfordert dies einen hohen konstruktiven Aufwand.

Der erfindungsgemäße Bohrhammer mit den kennzeichnenden Merkmalen des Hauptanspruchs hat demgegenüber den Vorteil, daß durch die einfachere Gestaltung der Schlagabschaltung eine wesentliche Verbilligung erreicht wird. Es kann in jedem Betriebszustand des Bohrhammers der Schlagstopp ohne Getriebeverschleiß ein- und abgeschaltet werden. Die neuartige Schlagabschalteinrichtung läßt sich platzsparend im Bereich des Führungsrohres anbringen und ist alternativ auch dann einzusetzen, wenn eine herkömmliche Schlagabschaltung z.B. aus Raumgründen an anderer Stelle nicht realisierbar ist.

In Verbindung mit der aktiven Leerlaufsteuerung durch die Halteelemente werden sowohl die selbstätige Leerlaufabschaltung als auch die Außerbetriebsetzung des Schlagwerks für reinen Bohrbetrieb von ein- und demselben Bauteil übernommen. Dadurch wird zusätzlich eine kompaktere und leichtere Bauweise des Bohrhammers erreicht.

Zwei Ausführungsbeispiele eines erfindungsgemäßen Bohrhammers sind in der Zeichnung dargestellt und in der nachfolgenden Beschreibung näher erläutert. Figur 1 zeigt eine teilweise aufgeschnitte Seitenansicht und Figur 2 das werkzeugseitige Ende eines erfindungsgemäßen Bohrhammers im Längsschnitt gemäß einem weiteren Ausführungsbeispiel.

Von einem Bohrhammer 1 sind in Figur 1 das Schlagwerk 2, die Werkzeugaufnahme 3 mit Werkzeug 4 und Teile des Gehäuses 5 gezeigt. Der Schläger 6 befindet sich innerhalb eines Topfkolbens 7 der von einem Führungsrohr 8 umgeben ist, dessen dem Werkzeug 4 zugewandtes vorderes Ende einen nach innen gerichteten Bund 9 mit Verzahnung 10 aufweist. Die Verzahnung 10 greift ständig in eine Verzahnung 11 des Schlagbolzens 12 ein, der das Werkzeug aufnimmt. Die Verzahnung 11 ist im mittleren Bereich des Schlagbolzens 12 abgeflacht, so daß eine breite Nut 13 entsteht. Nach der Nut 13 weist die Verzahnung 11 wieder eine Verdickung 14 auf, an der ein oder mehrere hier als Sperrklinken ausgebildete Halteelemente 15 mit ihrem nach innen hervorstehenden Mittelteil 16 anliegen. Die einzelnen Halteelemente 15 sind mittels einer durchbrochenen Scheibe 17 mit einer inneren zu der Verzahnung 11 korrespondierenden Verzahnung drehfest mit dem Schlagbolzen 12 und damit auch mit dem Führungsrohr 8 verbunden und in ihrem gegenseitigen Abstand zueinander fixiert. Die Scheibe 17 dient gleichzeitig als Begrenzung für das Dämpfungselement 18 mit O-Ring 19 und als Anschlag für die nach außen gerichteten Vorsprünge 20 der Halteelemente 15.

Außen um die Halteelemente 15 herum ist zwischen den Vorsprüngen 20 und dem Bund 9 ein Federring 21 angeordnet, der die Halteelemente 15 nach innen gegen den Schlagbolzen 12 drückt. Gegenüber dem Federring 21 hält ein zweiter schwächerer Federring 22 die Halteelemente 15 in Anlage an den Federring 21. Am vorderen Ende haben die Halteelemente 15 nach innen gerichtete Vorsprünge 23, die beim Schlagbetrieb des Bohrhammers 1 in der Nut 13 am Schlagbolzen 12 anliegen. An den hin- teren Enden der Halteelemente 15 sind auf die Nut 24 des Schlägers 6 hin gerichtete hakenähnliche Fortsätze 25 angebracht.

Radial angeordnete, vorgespannte Federn 27 wirken jeweils von außen auf die hinteren Teilabschnitte 26 der einzelnen Halteelemente 15 ein. Die Federn 27 sind in Buchsen 28, die das Führungsrohr 8 durchgreifen, geführt und liegen an einem im Innendurchmesser verjüngten Vorsprung des Steuerrings 30 an. Dieser Vorsprung besteht aus in Achsrichtung des Schlagwerks verlaufenden Zähnen 29. Der Durchmesser der Feder 27 ist dabei größer als der Zahnabstand der Zähne 29.

Der Steuerring 30 trägt auf seiner Innenseite eine weitere Verzahnung 31, die in Eingriff mit einer Außenverzahnung 32 des Führungsrohrs 8 steht. An die Außenverzahnung 32 grenzt die Anlagefläche 33 des Steuerrings 30 an. Zwischen dieser und der Verzahnung 29 befindet sich eine Abschrägung 34. Am Umfang trägt der Steuerring 30 eine Ringnut 35, in die ein exzentrisch angeordneter Zapfen 36 eines Betätigungsknopfes 37 eingreift. An der Vorderseite des Steuerrings 30 ist außen eine weitere Verzahnung 38 angeordnet, die in eine fest mit dem Gehäuserohr 39 verbundene Verzahnung 40 einrückbar ist.

Außerhalb des Führungsrohrs 8 ist noch ein mit dem nicht gezeigten Motor in Getriebeverbindung stehendes Zahnrad 41 mit einer zu den Zähnen 29 korrespondierenden Verzahnung 42 für den Drehbetrieb angeordnet.

Mit dem Bohrhammer 1 sind vier verschiedene Betriebszustände möglich: In Figur 1 ist der reine Schlagbetrieb gezeigt. Damit der Schläger 6 frei beweglich ist, müssen zwei Bedingungen erfüllt sein. Erstens muß der Stellring 30 so stehen, daß die Federn 27 an den Zähnen 29 anliegen. Zweitens muß der Schlagbolzen (durch Andrücken des Hammers ans Gestein) weit genug nach hinten geschoben sein, damit die Mittelteile 16 der Halteelemente 15 an seiner Verdickung 14 anliegen und die Vorsprünge 23 in der Nut 13 gleiten können. Der Drehantrieb ist abgeschaltet, da die Zähne 29 sich nicht im Eingriff mit der Verzahnung 42 befinden.

Der Drehantrieb kann durch eine Drehung an dem Betätigungsknopf 37 zugeschaltet werden, die bewirkt, daß die Verzahnung 29 teilweise in die Verzahnung 42 einrückt, ohne daß dabei die Federn 27 bereits in den Bereich der Abschrägung 34 des Stellrings 30 gelangen.

Wird der Betätigungsknopf 37 weiter gedreht, gleitet die Abschrägung 34 über die Federn 37 und drückt diese radial nach innen. In der Endstellung liegen sie an der Anlagefläche 33 des Stellrings 30 an. Die Halteelemente 15 kippen mit ihren Fortsätzen 25 nach innen, greifen in die Nut 24 des Schlägers 6 ein und halten diesen. Wenn der Schläger 6 zu diesem Zeitpunkt noch nicht im Einflußbereich der Halteelemente ist, kann er bei seiner Vorwärtsbewegung diese mit seiner abgeschrägten Spitze leicht gegen die Kraft der Federn 27 zurückdrücken. Danach schließen sich die Halteelemente sofort wieder und halten den Schläger 6 fest.

In der vierten Stellung (Spindellock) wird der Steuerring 30 ganz nach vorne geschoben, wodurch die Verzahnung 38 in die feststehende Verzahnung 40 einrückt. In dieser Stellung ist Schlagbetrieb mit drehfest blockiertem Werkzeug möglich.

Die Halteelemente 15 werden nicht nur zur Schlagabschaltung verwendet, sondern dienen auch der aktiven Leerlaufsteuerung. Sobald der Schlagbolzen 12 wegen des fehlenden Gegendrucks durch das Gestein weit genug nach vorn geschlagen ist, kommen die Vorsprünge 23 auf der Verdickung 14 und die Mittelteile 16 auf der Abschrägung 14′ zur Anlage. Der Federring 21 und gegebenenfalls die dann vorzuspannende Feder 27 drücken den Teilabschnitt 26 mit den Fortsätzen 25 nach innen und der Schläger wird gefangen.

In Figur 2 ist ein etwas einfacheres Beispiel einer Schlagabschalteinrichtung ohne Drehstopp gezeigt. Der Schläger 6′ mit Nut 24′ befindet sich in dem Topfkolben 7′, der von dem Führungsrohr 8′ mit Bund 9′ und Verzahnung 10′ umgeben ist. Letztere greift in eine teilweise in einer Verdickung 50 eines Schlagbolzens 12′ angebrachte Verzahnung 11′ ein. Das dem Schläger 6′ zugewandte Endstück 51 des Schlagbolzens 12′ ist verjüngt. Innerhalb des Führungsrohrs 8′ sind ein oder besser mehrere Halteelemente 15′, die dann durch einen nicht gezeigten Käfig, ähnlich einem Kugellagerkäfig, gleichmäßig am Umfang verteilt fixiert werden müssen, angeordnet. Sie sind von einem Federring 21′ umgeben.

Die Halteelemente 15′ weisen nach innen radial vorstehende Anlageflächen 52 und verjüngte Haltearme 53 mit hakenähnlichen Fortsätzen 25′ auf. Bei Rückschlag des Schlägers 6′ sind die Halteelemente 15′ durch ein Dämpfungselement 18′, an dem Vorsprünge 20′ anliegen, gedämpft.

An den Haltearmen 53 der Halteelemente 15′ liegen Federn 27′ an, die in Öffnungen 54 des Führungsrohrs 8′ mit umgebördeltem Rand gehalten sind. In die Federn 27′ ist von außen ein Gleitstein 55 eingesteckt, dessen Kopf 56 an der Anlagefläche 57 des Steuerrings 30′ anliegt. An diese Anlagefläche 57 schließt sich eine Abschrägung 58 und eine weitere zurückgesetzte Anlagefläche 59 an. Am Umfang trägt der Steuerring 30′ eine Ringnut 35′, in die ein exzentrisch angeordneter Zapfen 36′ eines Betätigungsknopfes 37′ eingreift.

Der Steuerring 30′ befindet sich in Figur 2 in der Stellung "Schlagstopp", d.h. er drückt mit seiner Anlagefläche 57 gegen den Gleitstein 55 und die Feder 27′. Dadurch sind die Halteelemente 15 nach innen gekippt und die Fortsätze 25′ greifen in die Nut 24′ des Schlägers 6′ ein, hintergreifen einen Bund 61 am vorderen Ende des Schlägers 6′ und halten diesen dadurch fest. Die Federn 27′ ermöglichen auch hier wie im vorigen Beispiel ein nachträgliches Einklinken des Schlägers 6′ in die bereits geschlossenen Halteelemente 15′.

Auch in diesem Beispiel steuert der Schlagkolben 12′ aktiv den Leerlauf des Bohrhammers 1. Sobald die Verdickung 50 bis vor den Federring 21′ verschoben wird, kippen die Halteelemente 15 mit der hinteren Kante 60 auf das dünnere Endstück 51 herein und kommen in Fangstellung. Durch Hereinschieben des Schlagbolzens in den Bohrhammer werden die Halteelemente 15 wieder zurückgekippt.

Auf die Leerlaufsteuerung kann selbstverständlich auch verzichtet werden, indem man den Schlagbolzen 12′ durchgängig mit dem gleichen Durchmesser ausführt.

Bei allen Ausführungsbeispielen können alternativ entweder Topfkolben 7, 7′ oder Zylinderkolben verwendet werden. Statt des Schlagkolbens 12, 12′ kann direkt ein entsprechend geformter Werkzeugschaft, Zwischendöpper oder ähnliches die Steuerung übernehmen.

## Patentansprüche

1. Bohrhammer mit abschaltbarem pneumatischen Schlagwerk und einer Fangeinrichtung, die den Schläger mittels mindestens einem hakenförmigen Halteelement im Leerlauf festhält, dadurch gekennzeichnet, daß über von außen bedienbare Schaltmittel die Halteelemente (15, 15′) bzw. deren hakenförmige Fortsätze (25, 25′) derart wahlweise betätigbar sind, daß entweder die Halteelemente (15, 15′) bzw. die Fortsätze (25, 25′) durch Eingreifen in Nuten (24, 24′) bzw. Rücksprünge des Schlägers (6, 6′) den Schläger in der Abschaltstellung festhalten oder ihn freigeben.

2. Bohrhammer nach Anspruch 1, dadurch gekennzeichnet, daß die Schaltmittel im wesentlichen aus an den Halteelementen (15) anliegenden Übertragungselementen, z.B. Federn (27) und einem auf diese wirkenden, sie in zwei Stellungen haltenden Steuerring (30, 30′) bestehen, der über einen Betätigungsknopf (37) verstellt werden kann.

3. Bohrhammer nach Anspruch 1 oder 2, dadurch gekennzeichnet, daß die Halteelemente (15, 15′) durch Dämpfungselemente (18, 18′) oder dergleichen weich gelagert sind, damit ein Rückschlag des Schlägers (6, 6′) in Fangstellung gegen die Halteelemente (15, 15′) nicht direkt auf das Führungsrohr (8, 8′) übertragen wird.

4. Bohrhammer nach einem der vorhergehenden Ansprüche, dadurch gekennzeichnet, daß die Halteelemente (15, 15′) zusätzlich im Leerlauf von einem Schlagbolzen (12, 12′), einem Werkzeugschaft, einem Zwischendöpper oder einer Schalthülse, die im Bereich der Halteelemente (15, 15′) eine Verdickung (14, 50) aufweisen, beim Abheben des Bohrhammers vom Gestein in die Fangstellung gebracht werden können.

5. Bohrhammer nach einem der vorhergehenden Ansprüche, dadurch gekennzeichnet, daß der Steuerring (30, 30′) in verschiedene Stellungen gebracht werden kann, in denen reines Schlagen, reines Drehen, Schlagen und Drehen, sowie Schlagen mit feststehendem Werkzeughalter möglich ist.

## Claims

1. Hammer drill having a pneumatic impact mechanism which can be switched off and a catch device which retains the impacter during idling by means of at least one hooked retaining element, characterized in that the retaining elements (15, 15′) or their hooked continuations (25, 25′) can be operated via switching means, which can be operated from the outside, optionally in such a way that the retaining elements (15, 15′) or the continuations (25, 25′) either retain the impacter in the switched-off position by engaging in grooves (24, 24′) or recesses of the impacter (6, 6′) or release said impacter.

2. Hammer drill according to Claim 1, characterized in that the switching means essentially comprise transmission elements, e.g. springs (27), resting on the retaining elements (15) and a grading ring (30, 30′) acting on said transmission elements and retaining them in two positions, which grading ring can be adjusted via an operating knob (37).

3. Hammer drill according to Claim 1 or 2, characterized in that the retaining elements (15, 15′) are mounted non-rigidly by damping elements (18, 18′) so that a kickback of the impacter (6, 6′) against the retaining elements (15, 15′) in the catch position is not transmitted directly to the guide tube (8, 8′).

4. Hammer drill according to one of the preceding claims, characterized in that, additionally during idling when the hammer drill is lifted from the rock, the retaining elements (15, 15′) can be brought into the catch position by a striking pin (12, 12′), a tool shank, an intermediate snap die or a switching sleeve which have a thickening (14, 50) in the region of the retaining elements (15, 15′).

5. Hammer drill according to one of the preceding claims, characterized in that the grading ring (30, 30′) can be brought into different positions, in which pure impacting, pure rotation, impacting and rotation as well as impacting with the tool holder stationary are possible.

## Revendications

1. Perceuse à percussion comportant un mécanisme de percussion pneumatique susceptible d'être coupé et un dispositif d'accrochage qui maintient le percuteur en marche à vide avec au moins un élément de retenue en forme de crochet, perceuse caractérisée en ce que les éléments de retenue (15, 15′) ou leurs prolongements (25, 25′) en forme de crochets peuvent être actionnés sélectivement à l'aide de moyens de commutation actionnés de l'extérieur de façon que soit les éléments de retenue (15, 15′) ou les prolongements (25, 25′) maintiennent ou libèrent le percuteur dans la position d'arrêt par prise dans les rainures (24, 24′) ou des retours du percuteur (6, 6′).

2. Perceuse à percussion selon la revendication 1, caractérisée en ce que les moyens de commutation se composent principalement d'éléments de transmission comme par exemple des ressorts (27) appliqués contre les éléments de retenue (15) et une bague de commande (30, 30′) agissant sur ces éléments et les maintenant dans deux positions, cette bague pouvant être actionnée par un bouton de manoeuvre (37).

3. Perceuse à percussion selon l'une des revendications 1 ou 2, caractérisée en ce que les éléments de retenue (15, 15′) sont montés en souplesse par l'intermédiaire d'éléments d'amortissement (18, 18′) ou moyens analogues pour ne pas transmettre directement au tube de guidage (8, 8′) un choc de mouvement de recul du percuteur (6, 6′) en position d'accrochage sur les éléments de retenue (15, 15′).

4. Perceuse à percussion selon l'une des revendications précédentes, caractérisée en ce que lorsqu'on soulève la perceuse à percussion par rapport au matériau, les éléments de retenue (15, 15′) peuvent être mis en outre en position d'accrochage en marche à vide par un goujon de percuteur (12, 12′), un axe d'outil et un élément intermédiaire ou un manchon de commutation qui comportent un renforcement (14, 50) dans la zone des éléments de retenue (15, 15′).

5. Perceuse à percussion selon l'une des revendications précédentes, caractérisée en ce que la bague de commande (30, 30′) peut être mise en différentes positions permettant soit la percussion seule, soit la rotation, soit la percussion et la rotation, soit la percussion avec un support d'outil fixe.
